# EUROPÄISCHE PATENTSCHRIFT

(11) **EP 3 424 873 B1**
(45) Veröffentlichungstag und Bekanntmachung des Hinweises auf die Patenterteilung: **31.08.2022**
(21) Anmeldenummer: 18181057.3
(22) Anmeldetag: 02.07.2018
(51) Int. Cl.: B66F 9/08

(54) **FLURFÜRDERZEUG**
INDUSTRIAL TRUCK
CHARIOT DE MANUTENTION

(30) Priorität: 04.07.2017 DE 102017114824
(43) Veröffentlichungstag der Anmeldung: 09.01.2019
(73) Patentinhaber: STILL GmbH, 22113 Hamburg (DE)
(72) Erfinder: HÜBNER, Rainer, 22085 Hamburg (DE); TÖDTER, Joachim, 22391 Hamburg (DE); MEY, Jörn, 23879 Mölln (DE)
(74) Vertreter: Patentship Patentanwaltgesellschaft

(56) Entgegenhaltungen:
- DE-A1-102015 118 666
- JP-A- 2009 057 161
- JP-U- S63 100 497

## Beschreibung

Die Erfindung betrifft ein Flurförderzeug, insbesondere Gegengewichtsgabelstapler, mit einem Fahrzeugkörper, einem Hubgerüst mit einem daran angeordneten Lastaufnahmemittel und einem Neigeantrieb zum Neigen des Hubgerüsts, wobei der Fahrzeugkörper einen Rahmen und eine Vorderachse umfasst und der Neigeantrieb zwischen Hubgerüst und Fahrzeugkörper angeordnet ist, der Neigeantrieb mit einem hubgerüstseitigen Lager am Hubgerüst und mit einem fahrzeugkörperseitigen Neigeantriebslager montiert ist, wobei die Vorderachse einen Vorderachsflansch aufweist, wobei der Vorderachsflansch mittels übereinstimmender Lochbilder am Vorderachsflansch und am Rahmen über Schraubverbindungen am Lochbild mit dem Rahmen zusammenmontiert ist.

Es ist bekannt, ein Flurförderzeug mit einem Hubgerüst einem Neigeantrieb zum Vor- und Zurückneigen des Hubgerüstes, einer als Antriebsachse ausgebildeten Vorderachse und einem Fahrzeugrahmen herzustellen. Der Neigeantrieb ist meist als Hydraulikzylinder ausgebildet. Das Hubgerüst ist über ein Hubgerüstlager an der Vorderachse neigbar angeordnet und befestigt. Die Vorderachse ist am Rahmen befestigt. Im Allgemeinen sind beidseitig zu jeder Fahrzeugseite jeweils Neigeantriebslager vorgesehen. Der Neigeantrieb ist an einem hubgerüstseitigen Lager am Hubgerüst und an einem fahrzeugkörperseitigen Neigeantriebslager befestigt, das bei bekannten Flurförderzeugen am Rahmen ausgebildet ist. Die fahrzeugkörperseitigen Neigeantriebslager, bei der Ausführung der Neigeantriebe als Neigezylinder auch Neigezylinderlager genannt, können hierzu spiegelbildlich ausgebildete komplexe Schmiedeteile sein. Die fahrzeugkörperseitigen Neigeantriebslager sind bei bekannten Flurförderzeugen am Rahmen mehrdimensional mit langen Schweißnähten angeschweißt. In der Seitenansicht des Flurförderzeugs werden somit zwischen dem Hubgerüstlager und den beiden Lagern des Neigeantriebs drei Schenkel gebildet, die ein Anlenkdreieck bilden, das aus den drei Bauteilen Vorderachse, Rahmen und Hubgerüst besteht. Die zwei Lager des Neigeantriebs sind einerseits am Hubgerüst (hubgerüstseitiges Lager) und andererseits am Rahmen (fahrzeugkörperseitigen Neigeantriebslager) ausgebildet. Das Hubgerüstlager ist an der Vorderachse ausgebildet. Die Neigung des Hubgerüstes ist vorteilhaft, um eine Last sicher an das Hubgerüst zu legen und transportieren zu können, ohne dass die Last von dem Lastaufnahmemittel des Hubgerüsts fällt.

Bei bekannten Flurförderzeugen ergeben sich als Nachteile, dass die fahrzeugkörperseitigen Neigeantriebslager von komplex und somit teuren Schmiedeteilen gebildet sind. Zudem ist die Befestigung dieser Schmiedeteile am Rahmen durch die mehrdimensionalen und langen Schweißnähte aufwändig und teuer. Zudem erfolgt der Kraftfluss der Neigeantriebskraft über eine große Anzahl von Bauteilübergangen, so dass kein optimaler Kraftfluss im Hubgerüst und Rahmen auftritt. Zudem ergeben sich bei Flurförderzeugen des Standes der Technik im Einstiegsbereich zu einem Fahrerarbeitsplatz des Flurförderzeugs lange und hoch angeordnete Neigeantrieb, die einem Fahrer des Flurförderzeugs den Ein- und Ausstieg in bzw. aus dem Fahrerarbeitsplatz des Flurförderzeugs erschweren.

Aus der JP S63-100497 U ist ein gattungsgemäßes Flurförderzeug bekannt, bei dem der Rahmen des Flurförderzeugs ein plattenförmiges Bauteil aufweist, an dem das Hubgerüst mittels eines Hubgerüstlagers neigbar angeordnet ist und an dem ein Neigezylinder zum Neigen des Hubgerüstes mit dem fahrzeugseitigen Ende drehbar angeordnet ist. Eine Vorderachse des Flurförderzeugs weist einen Vorderachsflansch auf, der mittels übereinstimmender Lochbilder am Vorderachsflansch und an dem plattenförigen Bauteil des Rahmens über Schraubverbindungen mit dem plattenförmigen Bauteil und somit mit dem Rahmen zusammenmontiert ist.

Der vorliegenden Erfindung liegt die Aufgabe zugrunde, ein Flurförderzeug der eingangs genannten Gattung zur Verfügung zu stellen, das die genannten Nachteile vermeidet.

Diese Aufgabe wird erfindungsgemäß dadurch gelöst, dass an der Vorderachse das Hubgerüst mit dem Lastaufnahmemittel an einem Hubgerüstlager neigbar angeordnet ist und das fahrzeugkörperseitige Neigeantriebslager an dem Vorderachsflansch der Vorderachse ausgebildet ist. Dies bringt mehrere Vorteile mit sich. Die Einleitung der Kraft des Neigeantriebs erfolgt hierdurch in dasjenige Bauteil, nämlich die Vorderachse bzw. ein Achskörper der Vorderachse, an dem auch das Hubgerüstlager ausgebildet ist. Die Vorderachse bildet somit ein zentrales Bauteil für die Verbindung von Hubgerüst, Neigeantrieb, Vorderachse und Rahmen. Der Kraftfluss zwischen Hubgerüst, Vorderachse und Rahmen ist hierdurch optimiert. Es ergibt sich eine Reduzierung von Bauteilübergängen für den Kraftfluss und der Kraftfluss verläuft über nur ein Bauteil, nämlich die Vorderachse, und insbesondere nicht mehr über eine Verschraubung zwischen Vorderachse und Rahmen. Es kann auf komplexe Lagerteile, beispielsweise Schmiedeteile, die am Rahmen beispielsweise über mehrdimensionale lange Schweißnähte befestigt werden müssen, als fahrzeugkörperseitige Neigeantriebslager verzichtet werden. Die Anzahl der Bauteile können somit reduziert werden. Dies reduziert die Fertigungszeit und die Fertigungskosten.

Um den Neigeantrieb effizient an die Vorderachse anzubinden, sind das fahrzeugkörperseitige Neigeantriebslager an einem Vorderachsflansch der Vorderachse ausgebildet. Ein Vorderachsflansch lässt sich kostengünstig beispielsweise aus flachem Stahl als Brennteil fertigen und als Teil der Vorderachse montieren. Somit entfallen aufwändige und teure Schweißverbindungen am Rahmen bezüglich des fahrzeugkörperseitigen Neigeantriebslagers.

Der Vorderachsflansch und der Rahmen weisen jeweils übereinstimmende Lochbilder für Schraubverbindungen auf, so dass der Vorderachsflansch mittels übereinstimmender Lochbilder am Vorderachsflansch und am Rahmen über Schraubverbindungen am Lochbild mit dem Rahmen zusammenmontierbar ist.

Weiter bevorzugt sind mindestens zwei fahrzeugkörperseitige Neigeantriebslager an der Vorderachse, insbesondere beidseitige Lager, bezüglich der Förderzeugbreite ausgebildet. Somit werden die Kräfte auf zwei Neigeantriebe verteilt.

Um den Kraftfluss zum Neigen des Hubgerüstes zu optimieren, sind das Hubgerüstlager und das fahrzeugkörperseitige Neigeantriebslager am gleichen Vorderachsflansch der Vorderachse ausgebildet.

Weiter bevorzugt sind das Hubgerüstlager und das fahrzeugkörperseitige Neigeantriebslager im Wesentlichen spiegelbildlich am Vorderachsflansch bezüglich der Vorderachse und einer Symmetrieachse ausgebildet. Somit werden im Wesentlichen gleiche Drehmomente bezüglich der Vorderachse ausgeglichen.

Um die Fertigungskosten und Fertigungszeiten zu optimieren, ist das fahrzeugkörperseitige Neigeantriebslager mittels einer Bohrung im Vorderachsflansch ausgebildet.

Das Hubgerüstlager wird weiter bevorzugt durch zwei miteinander verschraubbare Lagerhälften ausgebildet. Ein Hubgerüstlagerzapfen ist somit in das Hubgerüstlager einlegbar. Ein Lagerbolzen für das fahrzeugkörperseitige Neigeantriebslager wird dagegen in die Bohrung geschoben und entsprechend gesichert.

Alternativ oder zusätzlich ist eine Nut-Feder-Verbindung an dem Rahmen und komplementär am Vorderachsflansch ausgebildet, so dass der Vorderachsflansch an den Rahmen mittels der Nut-Feder-Verbindung zusammenbaubar ist. Die Schraubverbindungen zwischen dem Vorderachsflansch und Rahmen sind zur Sicherung der Vorderachse am Rahmen ausgebildet. Es werden hierdurch die auftretende Gewichtskräfte und auftretende Drehmomente form- und kraftschlüssig in den Rahmen des Fahrzeugkörpers eingeleitet und größtenteils über die Nut-Feder-Verbindung übertragen ohne die Schraubverbindungen größeren Belastungen auszusetzen. Scherkräfte an den Schraubverbindungen aufgrund der Gewichtskraft des Hubgerüsts und dessen Transportlasten werden somit weitestgehend vermieden und es kann die Anzahl der Schraubverbindungen zwischen Vorderachse und Rahmen verringert werden. Die Verbindung zwischen Vorderachse und Rahmen beeinträchtigt nicht mehr die Schraubverbindung als mögliches schwächstes Verbindungsglied.

Gemäß einer vorteilhaften Weiterbildung der Erfindung ist der Vorderachsflansch als scheibenförmiges oder plattenförmiges Bauteil ausgebildet ist, an dem ein Achskörper der Vorderachse mittels Schraubverbindungen befestigbar ist. Sofern das Hubgerüstlager, das fahrzeugseitige Neigeantriebslager und die Verschraubungen der Vorderachse mit dem Rahmen in einer vertikalen Ebene angeordnet sind, kann der Vorderachsflansch als einfach herzustellendes scheibenförmiges oder plattenförmiges Bauteil ausgebildet werden. Die Bohrungen für das Hubgerüstlager, das fahrzeugkörperseitige Neigeantriebslager, die Verschraubungen mit dem Rahmen und die Verschraubungen mit einem Achskörper der Vorderasche sind alle in einer Bearbeitungsrichtung angeordnet. Der als scheibenförmiges oder plattenförmiges Bauteil ausgebildete Vorderachsflansch bildet somit ein Bauteil und Verbindungselement, das die Verbindung zwischen dem fahrzeugkörperseitigen Neigeantriebslager, der Anbindung des Hubgerüstes an dem Hubgerüstlager, der Vorderachse und dem Rahmen in nur einem Bauteil herstellt.

Um den Neigeantrieb möglichst kurz und kleinbauend auszubilden, ist das hubgerüstseitige Lager am Hubgerüst seitlich am Hubgerüst ausgebildet.

Weiterbevorzugt, da der Neigeantrieb nun an der Vorderachse mittels des fahrzeugkörperseitige Neigeantriebslagers angeordnet ist, ist der Neigeantrieb verkürzt ausgebildet. Das fahrzeugkörperseitige Neigeantriebslager des Neigeantriebs ist hierzu dem Hubgerüstlager angenähert angeordnet. Hierdurch können lange Neigeantriebe im Einstiegsbereich zu einem Fahrerarbeitsplatz vermieden werden und eine tiefe, abgesenkte Anordnung der Neigeantriebe im Bereich des Einstiegsbereichs zu einem Fahrerarbeitsplatz erzielt werden, so dass ein ergonomisch günstiger Einstieg und Ausstieg des Fahrers in bzw. aus dem Fahrerarbeitsplatz des Flurförderzeugs erzielbar ist.

Bevorzugt ist der Vorderachsflansch aus hochfestem Stahl, insbesondere aus höherfestem Stahl, hergestellt. Dadurch können bei geringer Bauteildicke des Vorderachsflansches die aus dem Neigeantrieb resultierenden Kräfte von dem Vorderachsflansch aufgenommen werden.

Bei dem erfindungsgemäßen Flurförderzeug entfällt die Fertigung von zwei komplexen spiegelbildlichen Schmiedeteilen als fahrzeugkörperseitige Neigeantriebslager, die beispielsweise mehrdimensionale lange Schweißnähte zur Befestigung der Schmiedeteile am Fahrzeugrahmen erfordern. Der Neigeantrieb in Form von Neigezylinder können somit verkürzt und niedrig im Einstiegsbereich des Flurförderzeugs realisiert werden. Der Kraftfluss als Kraftflussdreieck von Hubgerüst und Fahrzeugkörper ist somit optimiert auf die Vorderachse beschränkt. Die Lagerbohrung für das fahrzeugkörperseitige Neigeantriebslager ist in Bearbeitungsrichtung der Bohrungen von den Vorderachsverschraubungen ausgebildet. Somit ist eine einfache und kostengünstige Fertigung und Herstellung realisierbar. Krafteinleitungen des Neigeantriebs, beispielsweise des Neigezylinders, erfolgen also in den Vorderachskörper bzw. in einen oder mehrere Vorderachsflansche. Die Vorderachsflansche können als Scheibe ausgebildet sein, an dem auch das Hubgerüstlager ausgebildet ist. Der Kraftfluss erfordert somit keine Bauteilübergänge von Vorderachse zum Rahmen mehr, sondern wird innerhalb des Vorderachsflansches aufgelöst.

Weitere Vorteile und Einzelheiten der Erfindung werden anhand der in den schematischen Figuren dargestellten Ausführungsbeispiele näher erläutert. Hierbei zeigen
- Figur 1: ein Flurförderzeug in einer Seitenansicht,
- Figur 2: eine vergrößerte Seitenansicht einer erfindungsgemäßen Neigeantriebsanordnung an einem Flurförderzeug gemäß einer ersten Ausführungsform,
- Figur 3: eine vergrößerte Seitenansicht einer Neigeantriebsanordnung an einem Flurförderzeug gemäß einer zweiten Ausführungsform, und
- Figur 4: eine perspektivische Ansicht eines Ausschnitts der Vorderachse mit einer Neigeantriebsanordnung eines Flurförderzeugs gemäß der Ausführungsform der Figur 3.

Fig. 1 zeigt ein Flurförderzeug 1 mit einem Fahrzeugkörper 2 und einem Hubgerüst 3 mit einem daran angeordneten Lastaufnahmemittel 4 in einer Seitenansicht. Im dargestellten Ausführungsbeispiel ist das Flurförderzeug 1 als Gegengewichtsgabelstapler ausgebildet.

Das Lastaufnahmemittel 4 ist am Hubgerüst 3 anhebbar und absenkbar angeordnet und umfasst eine von zwei Gabelzinken bestehende Lastgabel, um Lasten handzuhaben.

Der Fahrzeugkörper 2 umfasst einen Rahmen 5 und eine Vorderachse 6. Das Vor- und Zurückneigen des Lastaufnahmemittels 4 und des gesamten Hubgerüst 3 erfolgt mittels eines Neigeantriebs 7. Der Neigeantrieb 7 umfasst mindestens ein hubgerüstseitiges Lager 8 am Hubgerüst 3 und ein fahrzeugkörperseitiges Neigeantriebslager 9 am Rahmen 5. Das Hubgerüst 3 mit dem Lastaufnahmemittel 4 ist an einem Hubgerüstlager 10 an der Vorderachse 6 montiert. Das Hubgerüstlager 10 wird in der Figur 1 vom Vorderrad 12 verdeckt und ist nur aus Gründen der Übersichtlichkeit in der Figur 1 eingezeichnet. Das Hubgerüst 3 umfasst zwei in Fahrzeugquerrichtung beabstandet angeordnete Mastprofile 13. Die Vorderachse 6 ist bevorzugt als Antriebsachse zum Antrieb der Vorderräder 12 ausgebildet.

In dem dargestellten Ausführungsbeispiel weist das Flurförderzeug 1 den Fahrzeugkörper 2 auf, an dem das Hubgerüst 3, um eine horizontale Neigeachse am Hubgerüstlager 10 neigbar angeordnet ist. Der Neigeantrieb 7 ist als hydraulischer Neigezylinder zum Vor- und Zurückneigen des Hubgerüstes 3 ausgebildet. Mit diesem Neigeantrieb 7 wird das Hubgerüst 3 um die Neigeachse am Hubgerüstlager 10 geneigt. Der Neigeantrieb 7 umfasst einen oder mehrere zwischen dem Fahrzeugkörper 2 und dem Hubgerüst 3 angeordnete Neigezylinder 17, die als doppelt wirkende Hydraulikzylinder ausgebildet sind.

Die Fig. 2 zeigt einen Ausschnitt einer vergrößerten Seitenansicht einer Anordnung mit wesentlichen Bauelementen zur Realisierung des vorliegenden Flurförderzeugs 1 und zum Realisieren des Verfahrens zum Herstellen und/oder Instandhalten des verbesserten Flurförderzeugs 1.

Am Fahrzeugkörper 2, im dargestellten Ausführungsbeispiel am Rahmen 5, ist die Vorderachse 6 mit einem Vorderachsflansch 11 montiert. Der Vorderachsflansch 11 kann einstückig an einem Achskörper der Vorderachse 6 ausgebildet sein oder alternativ von einem separaten Bauteil gebildet sein, an dem der Achskörper der Vorderachse 6 befestigt ist, beispielsweise über mehrere Verschraubungen.

Zur Befestigung der Vorderachse 6 am Rahmen 5 weisen der Rahmen 5 und der Vorderachsflansch 11 übereinstimmende Lochbilder 14 auf, sodass diese über Schraubverbindungen 32 zusammenmontierbar sind. Somit wird die Vorderachse 6 mittels der Schraubverbindungen 32 an den Fahrzeugkörper 2 montiert. Das Flurförderzeug 1 hat zum Anheben und Transportieren von Lasten das Hubgerüst 3 mit dem Lastaufnahmemittel 4. Das Hubgerüst 3 wird, wie zur Fig. 1 beschrieben ist, von dem Hubgerüstlager 10 an der Vorderachse 6 zum Neigen und Schwenken des Hubgerüstes 3 getragen. Um das Hubgerüst 3 definiert um eine Schwenkachse vom Hubgerüstlager 10 zu schwenken, ist der Neigeantrieb 7 vorgesehen. Der als Neigeantrieb 7 ausgebildete Neigezylinder 17 umfasst ein Zylinderrohr 18, in dem ein mit einer Kolbenstange 19 verbundener Kolben längsverschiebbar angeordnet ist.

Der Neigeantrieb 7 ist mit dem freien Ende der Kolbenstange 19 des Neigezylinders 17 an dem hubgerüstseitigen Lager 8 am Hubgerüst 3 befestigt. Das hubgerüstseitige Lager 8 ist bevorzugt seitlich an der Außenseite des Hubgerüstes 3 angeordnet. Das Zylinderrohr 18 des Neigezylinders 17 ist mit einem fahrzeugkörperseitigen Neigeantriebslager 9 an der Vorderachse 6 befestigt, im dargestellten Ausführungsbeispiel an dem Vorderachsflansch 11.

Aufgrund dieser verbesserten Anordnung wird eine Neigzylinderkraft in den Achskörper bzw. den Vorderachsflansch 11 der Vorderachse 6 direkt eingeleitet und nicht mehr in den Rahmen 5. Die Einleitung der Neigezylinderkraft erfolgt in dasjenige Bauteil, nämlich den Achskörper der Vorderachse 6, an dem sich auch das Hubgerüstlager 10 befindet.

Bevorzugt sind das Hubgerüstlager 10 und das fahrzeugkörperseitige Neigeantriebslager 9 bezüglich einer Symmetrieachse S6 im Wesentlichen mit spiegelbildlichen gleichen Abständen zu dieser Symmetrieachse S6 ausgebildet.

Der Kraftfluss zum Neigen des Hubgerüsts 3 beschränkt sich somit auf die Vorderachse 6. Ein Übergang des Kraftflusses zum Fahrzeugkörper 2 und somit eine Belastung der Bauteilverbindung zwischen Vorderachse 6 und Fahrzeugkörper 2 wird somit deutlich eingeschränkt. Der Kraftfluss ist somit optimiert und erfolgt über weniger Bauteilübergänge und ist bezüglich des Rahmens 5 optimiert. Der Neigezylinder 17 kann kurz und abgesenkt angeordnet werden, da gegenüber den Ausführungsformen gemäß des Standes der Technik der Anordnungsort des fahrzeugkörperseitigen Neigeantriebslagers 9 dem Hubgerüstlager 10 angenähert ausgebildet werden kann. Der Neigeantrieb 7 ist auch im Aufstiegs- bzw. Einstiegsbereich zu einem Fahrerarbeitsplatz des Flurförderzeugs 1 gegenüber den Ausführungsformen eines Flurförderzeugs 1 gemäß des Standes der Technik abgesenkter und erleichtert somit den Ein- und Aufstieg eines Fahrers in den Fahrerarbeitsplatz des Flurförderzeugs 1 deutlich.

Die Fig. 3 zeigt eine vergrößerte Seitenansicht einer zweiten Ausführungsform der Erfindung. Bei dieser Ausführungsform unterscheidet sich die Anbindung des Neigezylinders 17 an dem Vorderachsflansch 11 nicht von der Figur 2, sodass der Neigeantrieb 7 aus Gründen der Übersichtlichkeit weggelassen ist.

Der Vorderachsflansch 11 ist in der Figur 3 als separates Bauteil ausgebildet, beispielsweise als scheibenförmiges oder plattenförmiges Bauteil, an dem der Achskörper der Vorderachse 6 mit Verschraubungen 50 befestigt ist.

Das fahrzeugkörperseitige Neigeantriebslager 9 am Vorderachsflansch 11 weist eine Bohrung 15 auf, die in der Bearbeitungsrichtung von Bohrungen 16 der Verschraubungen 50 des Achskörpers der Vorderachse 6 am Vorderachsflansch 11 sowie der im Vorderachsflansch 11 angeordneten Bohrungen der Verschraubungen 32 ist. Somit ist die Herstellung des Vorderachsflansches 11 vereinfacht. Das Hubgerüstlager 10 weist, wie in der Figur 3 dargestellt ist, keine Bohrung auf, sondern zwei Lagerhälften 33a, 33b auf, die über Schraubverbindungen 34 miteinander verbunden werden können.

Wie in der Fig. 3 dargestellt, ist das Hubgerüstlager 10 zum fahrzeugkörperseitigen Neigeantriebslager 9 bezüglich einer Symmetrieachse S6 der Vorderachse 6 im Wesentlichen symmetrisch im Abstand, also spiegelbildlich, jeweils zueinander ausgebildet.

Der wesentliche Unterschied der Ausführungsform der Figur 3 gegenüber der Ausführungsform gemäß Fig. 2 liegt darin, dass eine Nut-Feder-Verbindung 20 an dem Rahmen 5 und komplementär am Vorderachsflansch 11 ausgebildet ist. Somit werden auftretende Gewichtskräfte und Drehmomente durch eine form- und kraftschlüssige Verbindung mit einem Lager 40 und Gegenlager 42 in den Fahrzeugrahmen 5 eingeleitet ohne Schraubverbindungen 32, die zur geometrischen Sicherung von Vorderachse 6 und Rahmen 5 vorgesehen sind, zusätzlich zu belasten. Die Schraubverbindungen 32 können somit in der Anzahl und der Dimensionierung reduziert werden, im Gegensatz zu einem Lochbild 14 gemäß der Fig. 2 mit einer hohen Anzahl von Schraubverbindungen. Eine Nut-Feder-Verbindung 20, wie sie in der Seitenansicht in der Fig. 3 dargestellt ist, schafft weiterhin aufgrund der formschlüssigen Geometrie eine Montagehilfe mit einer selbstfindenden Positionierung der Vorderachse 6 und des Rahmens 5, sodass die Vorderachse 6 einfacher und schneller, mit weniger Montageschritten am Rahmen 5 verschraubbar ist.

Der Vorderachsflansch 11 ist bevorzugt aus einem hochfesten oder insbesondere einem höherfesten Stahl hergestellt, sodass die Stahldicken bzw. Stahlstärken des Vorderachsflansches 11 kleiner ausgelegt werden können.

Die Fig. 4 zeigt eine perspektivische Ansicht der Ausführungsform der Fig. 3 mit Ausschnitten des Fahrzeugkörpers 2. Der Fahrzeugkörper 2 weist einen Rahmen 5 mit zwei parallelen, in Fahrzeugquerrichtung beabstandet angeordneten Rahmenlängsträgern 5a, 5b auf, an deren Vorderende jeweils über eine Feder-Nut-Verbindung 20 die Vorderachse 6 mit jeweils eines Vorderachsflansches 11a, 11b mit einer Zahn-NutAusbildung von oben eingehängt ist. Der Vorderachsflansche 11a, 11b sind wie zur Fig. 3 beschrieben ist, ausgebildet, an denen jeweils über die Verschraubungen 50 der Achskörper der Vorderachse 6 befestigt ist und an denen das Hubgerüstlager 10 sowie das fahrzeugkörperseitige Neigeantriebslager 9 ausgebildet sind.

Die Fig. 4 zeigt in der perspektivischen Ausführungsform, dass das fahrzeugkörperseitige Neigeantriebslager 9 gegenüber der Stärke des Vorderachsflansches 11 beidseitig zu einer geringeren Stärke gleichmäßig bearbeitet ist, sodass das Neigeantriebslager 9 mit der Bohrung 15 gegenüber dem Hubgerüstlager 10, das sich über die gesamte Stärke des Vorderachsflansches 11 erstreckt, dünner ausgebildet ist. Da die aufzunehmenden Gewichtskräfte am Hubgerüstlager 10 deutlich größer sind, als die Kräfte für das Schwenken am fahrzeugkörperseitigen Neigeantriebslager 9 ist diese Ausführungsform bauteiloptimiert ausgelegt und realisiert. Der Vorderachsflansch 11 ist somit im Wesentlichen in einer gleichen Ebene, wie der plattenförmige Rahmen 5. Der Vorderachsflansch 11 kann somit auch als Scheibe bzw. scheibenförmige Platte ausgebildet werden.

Mit der erfindungsgemäßen Anordnung des fahrzeugkörperseitigen Neigeantriebslagers 9 an der Vorderachse 6 sind eine Reihe von Vorteilen erzielbar.

Für die fahrzeugkörperseitigen Neigeantriebslager 9 sind keine komplex und somit teuren Schmiedeteilen erforderlich. Zudem sind keine aufwändigen Schweißnähte für die Befestigung derartiger Schmiedeteile am Rahmen erforderlich. Es ergibt sich eine Reduzierung von Bauteilübergängen. Dadurch erfolgt der Kraftfluss der Neigeantriebskraft in optimierter Weise, so dass ein optimaler Kraftfluss im Hubgerüst 3 und Rahmen 5 auftritt. Zudem können im Einstiegsbereich zu einem Fahrerarbeitsplatz des Flurförderzeugs kurze und tief angeordnete Neigeantriebe 7 realisiert werden, die einem Fahrer des Flurförderzeugs den Ein- und Ausstieg in bzw. aus dem Fahrerarbeitsplatz des Flurförderzeugs erleichtern.

## Patentansprüche

1. Flurförderzeug (1), insbesondere Gegengewichtsgabelstapler, mit einem Fahrzeugkörper (2), einem Hubgerüst (3) mit einem daran angeordneten Lastaufnahmemittel (4) und einem Neigeantrieb (7) zum Neigen des Hubgerüsts (3), wobei der Fahrzeugkörper (2) einen Rahmen (5) und eine Vorderachse (6) umfasst und der Neigeantrieb (7) zwischen Hubgerüst (3) und Fahrzeugkörper (2) angeordnet ist, der Neigeantrieb (7) mit einem hubgerüstseitigen Lager (8) am Hubgerüst (3) und mit einem fahrzeugkörperseitigen Neigeantriebslager (9) montiert ist, wobei die Vorderachse (6) einen Vorderachsflansch (11) aufweist, wobei der Vorderachsflansch (11) mittels übereinstimmender Lochbilder (14) am Vorderachsflansch (11) und am Rahmen (5) über Schraubverbindungen (32) am Lochbild (14) mit dem Rahmen (5) zusammenmontiert ist, wobei an der Vorderachse (6) das Hubgerüst (3) mit dem Lastaufnahmemittel (4) an einem Hubgerüstlager (10) neigbar angeordnet ist, **dadurch gekennzeichnet, dass** das fahrzeugkörperseitige Neigeantriebslager (9) an dem Vorderachsflansch (11) der Vorderachse (6) ausgebildet ist.

2. Flurförderzeug (1) nach Anspruch 1, **dadurch gekennzeichnet, dass** mindestens zwei fahrzeugkörperseitige Neigeantriebslager (9) an der Vorderachse (6), insbesondere beidseitige Lager (9) bezüglich der Flurförderzeugbreite, ausgebildet sind.

3. Flurförderzeug (1) nach Anspruch 1 oder 2, **dadurch gekennzeichnet, dass** das Hubgerüstlager (10) und das fahrzeugkörperseitige Neigeantriebslager (9) am selben Vorderachsflansch (11) der Vorderachse (6) ausgebildet sind.

4. Flurförderzeug (1) nach einem Ansprüche 1 bis 3, **dadurch gekennzeichnet, dass** das Hubgerüstlager (10) und das fahrzeugkörperseitige Neigeantriebslager (9) im Wesentlichen spiegelbildlich am Vorderachsflansch (11) bezüglich der Vorderachse (6) und einer Symmetrieachse (S6) ausgebildet sind.

5. Flurförderzeug (1) nach einem der Ansprüche 1 bis 4, **dadurch gekennzeichnet, dass** das fahrzeugkörperseitige Neigeantriebslager (9) mittels einer Bohrung (15) im Vorderachsflansch (11) ausgebildet ist.

6. Flurförderzeug (1) nach einem Ansprüche 1 bis 5, **dadurch gekennzeichnet, dass** eine Nut-Feder-Verbindung (20) an dem Rahmen (5) und komplementär am Vorderachsflansch (11) ausgebildet ist, der Vorderachsflansch (11) an den Rahmen (5) mittels der Nut-Feder-Verbindung (20) zusammenbaubar ist und Schraubverbindungen (32) zwischen Vorderachsflansch (11) und Rahmen (5) zur Sicherung ausgebildet sind.

7. Flurförderzeug (1) nach einem der Ansprüche 1 bis 6, **dadurch gekennzeichnet, dass** der Vorderachsflansch (11) als scheibenförmiges oder plattenförmiges Bauteil ausgebildet ist, an dem ein Achskörper der Vorderachse (6) mittels Schraubverbindungen (50) befestigbar ist.

8. Flurförderzeug (1) nach einem Ansprüche 1 bis 7, **dadurch gekennzeichnet, dass** das das hubgerüstseitige Lager (8) des Neigeantriebs (7) am Hubgerüst (3) seitlich am Hubgerüst (3) angeordnet ist.

9. Flurförderzeug (1) nach einem Ansprüche 1 bis 8, **dadurch gekennzeichnet, dass** der Neigeantrieb (7) verkürzt ausgebildet ist, wobei das fahrzeugkörperseitige Neigeantriebslager (9) dem Hubgerüstlager (10) genähert ausgebildet ist.

10. Flurförderzeug (1) nach einem Ansprüche 1 bis 9, **dadurch gekennzeichnet, dass** der Vorderachsflansch (11) aus hochfestem Stahl, insbesondere aus höherfestem Stahl, hergestellt ist.

## Claims

1. Industrial truck (1), in particular counterbalance forklift truck, having a vehicle body (2), a mast (3) with a load-receiving means (4) arranged thereon, and a tilt drive (7) for tilting the mast (3), wherein the vehicle body (2) comprises a frame (5) and a front axle (6) and the tilt drive (7) is arranged between the mast (3) and vehicle body (2), and the tilt drive (7) is mounted with a mast-side bearing (8) on the mast (3) and with a vehicle body-side tilt drive bearing (9), wherein the front axle (6) has a front axle flange (11), wherein the front axle flange (11) is mounted together with the frame (5) by means of corresponding patterns of holes (14) on the front axle flange (11) and on the frame (5) via screw connections (32) at the pattern of holes (14), wherein, on the front axle (6), the mast (3) with the load-receiving means (4) is arranged so as to be tiltable on a mast bearing (10), **characterized in that** the vehicle body-side tilt drive bearing (9) is formed on the front axle flange (11) of the front axle (6).

2. Industrial truck (1) according to Claim 1, **characterized in that** at least two vehicle body-side tilt drive bearings (9) are formed on the front axle (6), in particular bearings (9) on both sides with respect to the industrial truck width.

3. Industrial truck (1) according to Claim 1 or 2, **characterized in that** the mast bearing (10) and the vehicle body-side tilt drive bearing (9) are formed on the same front axle flange (11) of the front axle (6) .

4. Industrial truck (1) according to one of Claims 1 to 3, **characterized in that** the mast bearing (10) and the vehicle body-side tilt drive bearing (9) are formed substantially mirror-symmetrically on the front axle flange (11) with respect to the front axle (6) and an axis of symmetry (S6).

5. Industrial truck (1) according to one of Claims 1 to 4, **characterized in that** the vehicle body-side tilt drive bearing (9) is formed by means of a bore (15) in the front axle flange (11).

6. Industrial truck (1) according to one of Claims 1 to 5, **characterized in that** a tongue and groove connection (20) is formed on the frame (5) and in a complementary manner on the front axle flange (11), the front axle flange (11) can be assembled on the frame (5) by means of the tongue and groove connection (20), and screw connections (32) between the front axle flange (11) and frame (5) are formed for securing purposes.

7. Industrial truck (1) according to one of Claims 1 to 6, **characterized in that** the front axle flange (11) takes the form of a disc-shaped or plate-shaped component to which an axle body of the front axle (6) can be fastened by means of screw connections (50) .

8. Industrial truck (1) according to one of Claims 1 to 7, **characterized in that** the mast-side bearing (8) of the tilt drive (7) is arranged on the mast (3) in a lateral position on the mast (3).

9. Industrial truck (1) according to one of Claims 1 to 8, **characterized in that** the tilt drive (7) is of shorter design, wherein the vehicle body-side tilt drive bearing (9) is configured to be closer to the mast bearing (10).

10. Industrial truck (1) according to one of Claims 1 to 9, **characterized in that** the front axle flange (11) is produced from high-strength steel, in particular from relatively high-strength steel.

## Revendications

1. Chariot de manutention (1), notamment chariot élévateur à fourche à contrepoids, comprenant un corps de véhicule (2), un bâti de levage (3) comprenant un moyen de réception de charge (4) agencé sur celui-ci et un entraînement en inclinaison (7) pour l'inclinaison du bâti de levage (3), le corps de véhicule (2) comprenant un cadre (5) et un essieu avant (6) et l'entraînement en inclinaison (7) étant agencé entre le bâti de levage (3) et le corps de véhicule (2), l'entraînement en inclinaison (7) étant monté avec un palier côté bâti de levage (8) sur le bâti de levage (3) et avec un palier d'entraînement en inclinaison côté corps de véhicule (9), l'essieu avant (6) présentant un flasque d'essieu avant (11), le flasque d'essieu avant (11) étant assemblé au cadre (5) au moyen de trous (14) concordants sur le flasque d'essieu avant (11) et sur le cadre (5), par l'intermédiaire de liaisons par vis (32) au niveau des trous (14), le bâti de levage (3) avec le moyen de réception de charge (4) étant agencé de manière inclinable sur un palier de bâti de levage (10) sur l'essieu avant (6), **caractérisé en ce que** le palier d'entraînement en inclinaison côté corps de véhicule (9) est réalisé sur le flasque d'essieu avant (11) de l'essieu avant (6).

2. Chariot de manutention (1) selon la revendication 1, **caractérisé en ce qu'**au moins deux paliers d'entraînement en inclinaison côté corps de véhicule (9) sont réalisés sur l'essieu avant (6), notamment des paliers (9) des deux côtés par rapport à la largeur du chariot de manutention.

3. Chariot de manutention (1) selon la revendication 1 ou 2, **caractérisé en ce que** le palier de bâti de levage (10) et le palier d'entraînement en inclinaison côté corps du véhicule (9) sont réalisés sur le même flasque d'essieu avant (11) de l'essieu avant (6).

4. Chariot de manutention (1) selon l'une quelconque des revendications 1 à 3, **caractérisé en ce que** le palier de bâti de levage (10) et le palier d'entraînement en inclinaison côté corps de véhicule (9) sont réalisés essentiellement en image miroir sur le flasque d'essieu avant (11) par rapport à l'essieu avant (6) et à un axe de symétrie (S6) .

5. Chariot de manutention (1) selon l'une quelconque des revendications 1 à 4, **caractérisé en ce que** le palier d'entraînement en inclinaison côté corps de véhicule (9) est réalisé au moyen d'un alésage (15) dans le flasque d'essieu avant (11).

6. Chariot de manutention (1) selon l'une quelconque des revendications 1 à 5, **caractérisé en ce qu'**un assemblage à rainure et languette (20) est réalisé sur le cadre (5) et de manière complémentaire sur le flasque d'essieu avant (11), le flasque d'essieu avant (11) peut être assemblé au cadre (5) au moyen de l'assemblage à rainure et languette (20) et des liaisons par vis (32) sont réalisées entre le flasque d'essieu avant (11) et le cadre (5) pour le blocage.

7. Chariot de manutention (1) selon l'une quelconque des revendications 1 à 6, **caractérisé en ce que** le flasque d'essieu avant (11) est réalisé en tant que composant en forme de disque ou en forme de plaque, auquel un corps d'essieu de l'essieu avant (6) peut être fixé au moyen de liaisons à vis (50).

8. Chariot de manutention (1) selon l'une quelconque des revendications 1 à 7, **caractérisé en ce que** le palier côté bâti de levage (8) de l'entraînement en inclinaison (7) sur le bâti de levage (3) est agencé latéralement sur le bâti de levage (3).

9. Chariot de manutention (1) selon l'une quelconque des revendications 1 à 8, **caractérisé en ce que** l'entraînement en inclinaison (7) est réalisé sous forme raccourcie, le palier d'entraînement en inclinaison côté corps de véhicule (9) étant réalisé de manière à se rapprocher du palier de bâti de levage (10).

10. Chariot de manutention (1) selon l'une quelconque des revendications 1 à 9, **caractérisé en ce que** le flasque d'essieu avant (11) est fabriqué en acier à haute résistance, notamment en acier à ultra haute résistance.
